# EUROPÄISCHE PATENTSCHRIFT

(11) **EP 0 975 457 B1**
(45) Veröffentlichungstag und Bekanntmachung des Hinweises auf die Patenterteilung: **14.11.2001**
(21) Anmeldenummer: 98920525.7
(22) Anmeldetag: 15.04.1998
(51) Int. Cl.: B27N 3/14

(54) **VORRICHTUNG ZUM FRAKTIONIEREN UND STREUEN VON INSBESONDERE FASERIGEN TEILCHEN**
DEVICE FOR FRACTIONATING AND SCATTERING SPECIALLY FIBROUS PARTICLES
DISPOSITIF POUR FRACTIONNER ET DISSEMINER EN PARTICULIER DES PARTICULES FIBREUSES

(30) Priorität: 17.04.1997 DE 19716130; 30.03.1998 DE 19814150
(43) Veröffentlichungstag der Anmeldung: 02.02.2000
(73) Patentinhaber: Metso Panelboard GmbH, 30559 Hannover (DE)
(72) Erfinder: CORNILS, Ove-Walter, D-31832 Springe (DE); IREDI, Hans-Joachim, D-31848 Bad Münder (DE); TWICK, Ludwig, D-31832 Springe (DE)
(74) Vertreter: Manitz, Finsterwald & Partner GbR
(86) Internationale Anmeldenummer: EP9802202
(87) Internationale Veröffentlichungsnummer: WO9847677

(56) Entgegenhaltungen:
- DE-A- 1 653 224
- DE-A- 1 728 502
- DE-A- 3 115 728
- DE-U- 8 016 081

## Beschreibung

Die vorliegende Erfindung betrifft eine Vorrichtung zur Fraktionierung von insbesondere faserigen Teilchen unterschiedlicher Größe, insbesondere von lignozellulose- und/oder zellulosehaltigen Fasern, Spänen oder dergleichen Teilchen, mit einem die unfraktionierten Teilchen enthaltenden Dosierbunker, einer den Dosierbunker nachgeschalteten, im wesentlichen flächigen Siebvorrichtung und einer Zuführeinheit des Dosierbunkers, durch die die Teilchen aus dem Dosierbunker auf die Oberfläche der Siebvorrichtung aufbringbar sind. Weiterhin ist die Erfindung auf eine Vorrichtung zum Streuen von insbesondere mit Bindemittel versetzten vorzugsweise faserigen Teilchen, insbesondere von Holzfasern, Holzspänen oder dergleichen Teilchen, mit einer solchen Vorrichtung zur Fraktionierung gerichtet.

Vorrichtungen dieser Art sind aus der deutschen Patentschrift 17 28 502 bekannt. In dieser Druckschrift ist eine Streueinrichtung zur Herstellung mehrschichtiger Spänevliese beschrieben, bei der am Boden des die unfraktionierten Teilchen enthaltenden Dosierbunkers Rechenwalzen vorgesehen sind, über die die Teilchen einer dem Dosierbunker nachgeschalteten Wurfsichtwalze zugeführt werden. Die auf die Wurfsichtwalze treffenden Teilchen werden fraktioniert und auf einen unterhalb der Wurfsichtwalze angeordneten Schwingsieb geworfen. Die Fraktionierung erfolgt dabei nach dem Prinzip der Wurfsichtung, so daß größere und damit schwerere Teilchen auf einen Bereich des Siebes treffen, der weiter von der Wurfsichtwalze entfernt ist, und kleinere Teilchen nahe der Wurfsichtwalze auf dem Sieb zu liegen kommen. Durch die Bewegung des Schwingsiebes werden die auftreffenden Teilchen weiter aufgelockert, woraufhin sie durch das Schwingsieb hindurch zur Erzeugung eines Vlieses auf ein unterhalb des Schwingsiebes angeordnetes Förderband geschüttet werden.

Vorrichtungen dieser Art weisen mehrere Nachteile auf. Zum einen ist es unvermeidlich, daß sich die verwendete Siebvorrichtung mit der Zeit zusetzt, insbesondere da die auf die Siebvorrichtung auftreffenden Teilchen üblicherweise mit Bindemittel versetzt sind. Eine Reinigung der Siebvorrichtung ist relativ zeit- und damit kostenintensiv, da während der Reinigung der Betrieb der Vorrichtung unterbrochen werden muß. Zum anderen ist sowohl der Durchsatz als auch die Qualität der Fraktionierung bei Vorrichtungen der eingangs genannten Art nicht zufriedenstellend.

Aufgabe der Erfindung ist es, eine Vorrichtung der eingangs genannten Art so auszubilden, daß zum einen kein Zusetzen der Siebvorrichtung auftritt und zum anderen der Durchsatz bei gleichzeitiger Verbesserung der Sichtungsqualität verbessert werden kann.

Ausgehend von einer Vorrichtung der eingangs genannten Art wird diese Aufgabe erfindungsgemäß dadurch gelöst, daß im Bereich der Oberfläche der Siebvorrichtung eine Transportvorrichtung mit einer Vielzahl von gegeneinander abgetrennten, entlang der Oberfläche der Siebvorrichtung bewegbaren Portionierungsabschnitten vorgesehen ist, innerhalb derer jeweils ein Teil der von der Zuführeinheit auf die Oberfläche der Siebvorrichtung aufgebrachten Teilchen über die Oberfläche der Siebvorrichtung transportierbar, insbesondere verschiebbar ist. Weiterhin wird die Aufgabe durch eine Vorrichtung zum Streuen von insbesondere mit Bindemittel versetzten, vorzugsweise faserigen Teilchen, insbesondere von Holzfasern, Holzspänen oder dergleichen Teilchen, insbesondere zur Herstellung von geformten Gegenständen, vornehmlich in Form von Platten, mit einer erfindungsgemäßen Vorrichtung zur Fraktionierung und einem unterhalb der Siebvorrichtung angeordneten Förderband zur Aufnahme eines aus den die Siebvorrichtung durchsetzenden Teilchen gebildeten Vlieses gelöst.

Gemäß der Erfindung erfolgt somit einer Portionierung der auf die Siebvorrichtung aufgebrachten Teilchen in voneinander unabhängige Teilchenmengen, die durch die erfindungsgemäße Transportvorrichtung über die Oberfläche der Siebvorrichtung hinweg transportierbar sind. Durch die Bewegung der Teilchen entlang der Oberfläche der Siebvorrichtung wird zum einen ein Verkleben der Siebvorrichtung verhindert und zum anderen eine auf die Teilchen wirkende Kraft erzeugt, die eine senkrecht zur Siebvorrichtung weisende Komponente besitzt. Durch diese Kraft werden die Teilchen durch die Siebvorrichtung hindurchgedrückt, so daß der Durchsatz der Vorrichtung entsprechend erhöht wird. Durch die Portionierung der Teilchen wird eine bessere Fraktionierung erreicht, da innerhalb der relativ kleinen Teilchenmengen, die sich jeweils innerhalb eines Portionierungsabschnittes befinden, eine vollständigere Durchmischung der Teilchen möglich ist, wodurch verhindert wird, daß kleine, sich an der Oberseite des Schüttguts befindende Teilchen keine Möglichkeit besitzen, an den unter ihnen liegenden, größeren Teilchen vorbei zu der Siebvorrichtung zu gelangen.

In dem innerhalb der Portionierungsabschnitte angeordneten Schüttgut entsteht durch die Bewegung über die Sieboberfläche eine Rotations- bzw. Umwälzbewegung der Teilchen, die eine Vermischung der Teilchen fördert, wodurch die Sichtungsqualität erhöht wird.

Nach einer vorteilhaften Ausführungsform der Erfindung umfaßt zumindest ein Teil der Portionierungsabschnitte jeweils ein Schleifelement, das an der Oberfläche der Siebvorrichtung anliegt und beim Bewegen der Portionierungsabschnitte schleifend über die Oberfläche der Siebvorrichtung geführt wird. Durch ein unter leichtem Druck an der Oberfläche der Siebvorrichtung anliegendes Schleifelement für jeden oder zumindest einen Teil der Portionierungsabschnitte wird der Reinigungseffekt, der beim Bewegen der Portionierungsabschnitte über die Oberfläche der Siebvorrichtung entsteht, weiter verstärkt. Gleichzeitig wird durch die Schleifelemente die auf die Teilchen in einer Richtung senkrecht zur Sieboberfläche wirkende Kraftkomponente verstärkt, so daß eine Erhöhung des Durchsatzes erreicht wird.

Bevorzugt ist die Transportvorrichtung als insbesondere endloses Kratzerband ausgebildet. Auf diese Weise ist eine besonders einfache und kostengünstige Ausgestaltung der Transportvorrichtung möglich. Dabei ist das Kratzerband vorteilhaft zumindest über einen Teilbereich in einer Richtung senkrecht zur Oberfläche der Siebvorrichtung für die Teilchen durchlässig ausgebildet, so daß die Teilchen aus dem Dosierbunker über dessen Zuführeinheit durch das Kratzerband hindurch auf die Siebvorrichtung geschüttet werden können. Eine aufwendige Ausgestaltung der Zuführeinheit erübrigt sich auf diese Weise.

Nach einer weiteren vorteilhaften Ausführungsform der Erfindung umfaßt das Kratzerband insbesondere plattenförmige Mitnehmer, die vorzugsweise in regelmäßigen Abständen an einem endlosen ketten- oder bandförmigen Trägerelement vorgesehen sind. Das Trägerelement kann dabei jeweils mittig an den Mitnehmern angebracht sein. Es können jedoch auch mehrere, insbesondere zwei ketten- oder bandförmige Trägerelemente vorgesehen sein, die jeweils im Bereich der seitlichen Außenkanten der Mitnehmer befestigt sind. Auf diese Weise wird die Stabilität eines erfindungsgemäß ausgebildeten Kratzerbandes erhöht.

Bevorzugt sind die Mitnehmer an dem Trägerelement bzw. an den Trägerelementen lösbar befestigt und/oder luftundurchlässig ausgebildet. Auf diese Weise ist gewährleistet, daß zum einen die verwendeten Mitnehmer auf die eingesetzten Siebvorrichtungen optimal abgestimmt und zum anderen abgenutzte Mitnehmer gegen neue ausgetauscht werden können.

Nach einer weiteren vorteilhaften Ausführungsform der Erfindung werden die Schleifelemente jeweils durch einen Abschnitt der Mitnehmer gebildet. Auf diese Weise ist eine besonders kostengünstige Ausbildung der erfindungsgemäßen Vorrichtung möglich, da für die Schleifelemente keine separaten Bauteile benötigt werden. Insbesondere sind die Mitnehmer zumindest in ihren die Schleifelemente bildenden Abschnitten flexibel, beispielsweise aus Hartgummi, ausgebildet. Dadurch ist eine Anpassung der Schleifelemente an die Oberfläche der Siebvorrichtung möglich, so daß auch bei einer gewissen Unregelmäßigkeit in der Sieboberfläche gewährleistet ist, daß die Schleifelemente über ihre gesamte Breite sowie über ihren gesamten Bewegungsbereich an der Oberfläche der Siebvorrichtung mit einem bestimmten Druck anliegen.

Nach einer weiteren bevorzugten Ausführungsform der Erfindung sind die Mitnehmer zumindest in ihren die Schleifelemente bildenden Abschnitten abriebfest ausgebildet und besitzen insbesondere eine abriebfeste Beschichtung, beispielsweise eine Teflonbeschichtung. Die die Schleifelemente bildenden Abschnitte der Mitnehmer können dabei sowohl einstükkig mit den Mitnehmern als auch als separate Bauteile ausgebildet sein. Sind die Schleifelemente als separate Bauteile ausgebildet, so sind sie bevorzugt lösbar an den Mitnehmern angebracht, so daß sie im Falle einer Abnutzung ausgetauscht werden können.

Nach einer weiteren vorteilhaften Ausführungsform der Erfindung sind die Mitnehmer zumindest in ihren die Schleifelemente bildenden Abschnitten aus wasserabweisendem, nicht haftendem Material ausgebildet. Dadurch wird verhindert, daß die mit Bindemittel vernetzten Teilchen an den Mitnehmern haften bleiben, wodurch die Aufnahmefähigkeit der Portionierungsabschnitte eingeschränkt werden könnte.

Nach einer weiteren bevorzugten Ausführungsform der Erfindung umfaßt die Siebvorrichtung insbesondere zwei Siebzonen mit unterschiedlichen Sieböffnungen. Auf diese Weise wird erreicht, daß Teilchen unterschiedlicher Größe durch die Siebzonen mit unterschiedlich großen Sieböffnungen fraktioniert werden. Insbesondere sind die Siebzonen dabei entlang der Bewegungsrichtung der über die Oberfläche der Siebvorrichtung bewegbaren Portionierungsabschnitte hintereinanderliegend angeordnet, wobei bevorzugt die Sieböffnungen der in Bewegungsrichtung der Portionierungsabschnitte liegenden Siebzone bzw. Siebzonen größer sind als die Sieböffnungen der entgegen der Bewegungsrichtung liegenden Siebzone bzw. Siebzonen. Dadurch wird erreicht, daß beim Überstreichen der Sieboberfläche zunächst die Teilchen mit kleinem Durchmesser durch die Siebvorrichtung hindurchtreten, während im Abschluß daran in der nächsten Siebzone die nächstgrößeren Teilchen durch das Sieb hindurchtreten. Je nach Anzahl der Siebzonen und Größe der Sieböffnungen wird somit die gewünschte Fraktionierung der Teilchen erzielt. Die fraktionierten Teilchen können dabei entweder entsprechend den Siebzonen in unterschiedliche Auffangvorrichtungen für die unterschiedlichen Teilchengrößen oder beispielsweise auf ein unter der Siebvorrichtung angeordnetes, sich bewegendes Förderband geschüttet werden, auf dem auf diese Weise ein Vlies mit über seine Dicke unterschiedlich verteilten Teilchengrößen erzeugt werden kann.

Nach einer weiteren vorteilhaften Ausführungsform der Erfindung ist das endlose Kratzerband über zwei Umlenkrollen geführt, so daß ein unterer Bandabschnitt unmittelbar an der Oberfläche der Siebvorrichtung und ein oberer Bandabschnitt in einem bestimmten Abstand zu der Oberfläche der Siebvorrichtung, insbesondere jeweils im wesentlichen parallel zur Oberfläche der Siebvorrichtung verläuft. Auf diese Weise ist eine besonders kompakte Ausgestaltung einer erfindungsgemäßen Vorrichtung möglich. Bevorzugt ist dabei zumindest an einem Ende des Kratzerbandes, insbesondere im Bereich der Umlenkrollen, eine Aufnahmevorrichtung zur Aufnahme ausgeschiedener Teilchen vorgesehen. Bei diesen Teilchen kann es sich um im Schüttgut vorhandene Fremdkörper, wie beispielsweise Schrauben oder Nägel handeln; es können jedoch auch Verklumpungen oder Teilchen, die eine zulässige Maximalgröße überschreiten, und damit auch die größten Sieböffnungen der Siebvorrichtung nicht durchsetzen können, ausgeschieden und abgeführt werden.

Nach einer weiteren bevorzugten Ausführungsform der Erfindung ist zwischen dem oberen und dem unteren Bandabschnitt zumindest bereichsweise ein Zwischenboden vorgesehen, wobei die Mitnehmer mit ihren den die Schleifelemente bildenden Abschnitten entgegengesetzten Enden an dem Zwischenboden anliegen, so daß diese Enden beim Bewegen der Portionierungsabschnitte schleifend über den Zwischenboden geführt werden. Mit dieser Ausführungsform kann aus dem Dosierbunker über dessen Zuführeinheit zunächst auf den Zwischenboden aufgebrachtes Schüttgut definiert zu einer bestimmten Position zwischen den Umlenkrollen verbracht werden.

Dabei kann sich nach einer bevorzugten Ausführungsform der Zwischenboden von der einen Umlenkrolle in Bewegungsrichtung des oberen Bandabschnitts zu der gegenüberliegenden anderen Umlenkrolle hin erstrecken, wobei zwischen dieser anderen Umlenkrolle und dem dieser anderen Umlenkrolle zugewandten Ende des Zwischenbodens ein Bereich ausgebildet ist, der in einer Richtung senkrecht zur Oberfläche der Siebvorrichtung für die Teilchen durchlässig ist. Insbesondere wenn dieser Bereich aus weiteren Siebvorrichtungen ausgebildet ist, die relativ große Sieböffnungen besitzt, kann hier eine Vorabscheidung von Fremdkörpern oder Teilchen mit einer Größe, die über der Größe dieser Sieböffnungen liegt, erfolgen. Lediglich die durch die weitere Siebvorrichtung tretenden Teilchen fallen auf die darunterliegende Siebvorrichtung, über die sie mittels der Transportvorrichtung hinweg bewegt werden.

Nach einer weiteren bevorzugten Ausführungsform der Erfindung sind zwei, in Längsrichtung hintereinanderliegende Kratzerbänder vorgesehen, wobei die Kratzerbänder insbesondere spiegelsymmetrisch zueinander angeordnet sind. Vorteilhaft ist dabei der Zuführeinheit des Dosierbunkers eine Verteilungsvorrichtung, insbesondere in Form eines Pendelverteilers nachgeschaltet, mit der die durch die Zuführeinheit aus dem Dosierbunker abgeführten Teilchen insbesondere wechselseitig den beiden Kratzerbändern zuführbar sind. Durch diese Ausgestaltung ist es möglich, ausgehend von einem Dosierbunker Teilchen auf zwei unterschiedliche Kratzerbänder zu verteilen. Insbesondere wenn die beiden Kratzerbänder gegenläufig antreibbar sind, so daß die beiden oberen Bandabschnitt auseinanderlaufend bewegbar sind, und zwischen dem oberen und dem unteren Bandabschnitt in bereits beschriebener Weise ein Zwischenboden vorgesehen ist, können die über die Verteilungsvorrichtung auf die jeweiligen Zwischenböden aufgebrachten Teilchen zu den in entgegengesetzten Richtungen außenliegenden Enden der Kratzerbänder transportiert und dort jeweils auf die unterhalb der Kratzerbänder angeordneten Siebvorrichtungen aufgebracht werden. Bei entsprechender Dimensionierung der Sieböffnungen dieser Siebvorrichtungen, insbesondere wenn die Größe der Sieböffnungen in Bewegungsrichtung der unteren Bandabschnitte zunimmt, kann auf einem unterhalb der Siebvorrichtungen angeordneten, sich bewegenden Förderband ein symmetrisches Vlies mit einer unteren feinen Deckschicht und einer oberen feinen Deckschicht, die zwischen sich eine grobe Mittelschicht einschließen, gebildet werden. Anstelle einer Verteilungsvorrichtung können beispielsweise auch zwei Dosierbunker vorgesehen sein, durch die die beiden Kratzerbänder mit Teilchen beschickt werden.

Bevorzugt ist die Siebvorrichtung und/oder die weitere Siebvorrichtung in allen Ausführungsformen als Schwingsieb oder als vibrierendes Schüttelsieb ausgebildet. Dabei wird das auf die Siebvorrichtung aufgegebene Schüttgut weiter aufgelockert, wodurch siebfern gelegene, feine und anschließend mittelgroße Teilchen schneller zu den Sieböffnungen hin und durch diese hindurch gelangen.

Nach einer weiteren bevorzugten Ausführungsform der Erfindung ist das Schwingsieb über einen Kurbeltrieb hin- und herbewegbar. Dabei beträgt vorteilhaft der maximale Hub des Schwingsiebes zwischen ca. 10 cm und 1 m, bevorzugt zwischen ca. 30 cm und 70 cm, insbesondere ca. 50 cm.

Durch die Bewegung des Schwingsiebes, die in ihrer Frequenz einstellbar sein kann, werden die auf den Sieben liegenden Späne vergleichmäßigt und fraktionsweise entsprechend den Sieböffnungen ausgesiebt. Die Mitnehmer können dabei über die Oberfläche der Siebe schleifen oder in einem geringen Abstand dazu bewegt werden.

Dadurch, daß sowohl die Mitnehmer als auch das Schwingsieb gleichzeitig in Bewegung sind und aufgrund der sich ändernden Bewegungsrichtung des Schwingsiebes einmal eine mitlaufende und einmal eine gegenläufige Bewegung erzeugt wird, werden die in den Portionierungsabschnitten angeordneten Teilchen wiederholt an den Vor- und Rückseiten der Mitnehmer gestaut und gewendet.

Insbesondere wenn nach einer bevorzugten Ausführungsform die maximale Bewegungsgeschwindigkeit des Schwingsiebes in Transportrichtung größer ist als die Transportgeschwindigkeit der Portionierungsabschnitte, sammeln sich die Teilchen an den entgegen der Transportrichtung gelegenen Seiten der Mitnehmer, wenn die Mitnehmer und das Schwingsieb in derselben Richtung bewegt werden. Auf diese Weise werden die Teilchen gegen die Rückseiten der Mitnehmer geschoben und gewendet.

Bewegt sich das Schwingsieb entgegen der Transportrichtung der Portionierungsabschnitte und somit entgegen der Bewegungsrichtung der Mitnehmer, so werden die Teilchen an den Vorderseiten der Mitnehmer umgewälzt.

Durch diese wiederholte Umwälzung wird eine gleichmäßige Verteilung der Teilchen innerhalb der Portionierungsabschnitte erreicht, die es den kleineren Teilchen ermöglicht, schnell durch die Gesamtmenge der innerhalb eines Portionierungsabschnittes angeordneten Teilchen in Richtung der Siebflächen zu wandern und durch die Sieböffnungen hindurchzufallen.

Zusätzlich wird durch die gleichzeitigen aber unterschiedlichen Bewegungsgeschwindigkeiten und -richtungen von Schwingsieb und Mitnehmern der Selbstreinigungseffekt der Siebe erhöht. Da die Unterkanten der Mitnehmer über die Oberfläche des Schwingsiebes schleifen bzw. in einem geringen Abstand von dieser angeordnet sind, werden in den Sieböffnungen steckende Teilchen während des Überstreichens durch die Mitnehmer gebrochen oder durch die Sieböffnungen hindurchgedrückt. Ein Zusetzen der Siebe ist dadurch ausgeschlossen.

Nach einer weiteren vorteilhaften Ausführungsform der Erfindung sind die Portionierungsabschnitte seitlich zumindest bereichsweise geschlossen ausgebildet. Dadurch wird erreicht, daß ein Austreten von Teilchen und Teilchenstaub seitlich aus dem Portionierungsabschnitten vermieden wird, so daß die Umgebung der Vorrichtung praktisch staubfrei gehalten wird.

Vorteilhaft sind in den seitlichen Bereichen der Portionierungsabschnitte insbesondere lappenförmige Abdichtungselemente vorgesehen, die insbesondere an den seitlichen Stirnseiten der Mitnehmer befestigt sind. Durch die lappenförmigen Abdichtungselemente ist eine einfache Abdichtung der Portionierungsabschnitte möglich, wobei auch ein Nachrüsten vorhandener Vorrichtungen mit den Abdichtungselementen auf einfache Weise ermöglicht wird.

Nach einer weiteren bevorzugten Ausführungsform überlappen sich jeweils zwei in Transportrichtung aufeinanderfolgende Abdichtungselemente zumindest bereichsweise, wodurch jeweils eine sich durch die ganze Breite eines Portionierungsabschnittes erstreckende Abdichtung erzeugt wird. Durch diese überlappende Ausbildung wird der Tatsache Rechnung getragen, daß bei der Ausbildung der Transportvorrichtung als endloses Kratzerband die Mitnehmer beim Umlaufen der Umlenkrollen an ihren radial außen gelegenen Kanten einen größeren Abstand zueinander aufweisen als zwischen den radial innen gelegenen Kanten. Da in diesem Fall eine feste Abdichtung der seitlichen Bereiche der Portionierungsabschnitte nicht möglich ist, kann vorteilhaft die Abdichtung durch sich überlappende Abdichtungselemente erreicht werden. Grundsätzlich ist es auch möglich, die Abdichtungselemente beispielsweise flexibel auszubilden, wobei die Flexibilität zum einen durch bestimmte Materialeigenschaften und zum anderen beispielsweise durch eine Art Ziehharmonikafaltung erreicht werden kann.

Nach einer weiteren bevorzugten Ausführungsform ist zwischen dem oberen und dem unteren Bandabschnitt seitlich außerhalb der Portionierungsabschnitte ein insbesondere als Seitenwand ausgebildetes Mittenabdichtungselement angeordnet. Bevorzugt wird dabei durch das Mittenabdichtungselement im wesentlichen der gesamte Bereich zwischen dem oberen und dem unteren Bandabschnitt seitlich abgedichtet.

Durch das Mittenabdichtungselement wird der Bereich zwischen dem oberen und dem unteren Bandabschnitt gegenüber der Umgebung abgedichtet, so daß die Staubfreiheit der Umgebung durch das Mittenabdichtungselement weiter verbessert wird.

Bevorzugt sind dabei an beiden Seiten außerhalb der Portionierungsabschnitte jeweils ein Mittenabdichtungselement vorgesehen, so daß ein Staubaustritt in die Umgebung auf beiden Seiten der Vorrichtung verhindert wird.

Bevorzugt ist das Mittenabdichtungselement mit den die Portionierungsabschnitte seitlich abschließenden Abdichtungselementen abdichtend verbunden und steht insbesondere bei bewegten Abdichtungselementen mit diesen in abdichtendem Schleifkontakt. Auf diese Weise wird der gesamte seitliche Bereich durch eine im wesentlichen durchgängige, einheitliche Abdichtungseinheit, bestehend aus den Mittenabdichtungselementen und den die Portionierungsabschnitte seitlich abschließenden Abdichtungselementen abgedichtet, so daß die seitliche Umgebung der erfindungsgemäßen Vorrichtung praktisch staubfrei ist.

Um auch ein Austreten von Staub nach oben aus der Vorrichtung zu verhindern, ist nach einer weiteren vorteilhaften Ausführungsform oberhalb des oberen Bandabschnittes ein insbesondere als Wandabschnitt ausgebildetes oberes Abdichtungselement vorgesehen.

Nach einer weiteren vorteilhaften Ausführungsform der Erfindung ist oberhalb der Portionierungsabschnitte eine Transportvorrichtung vorgesehen, mit der die aus dem Dosierbunker austretenden Teilchen zu einem vorgegebenen Bereich oberhalb der Siebvorrichtung transportierbar sind. Insbesondere kann die Transportvorrichtung dabei als vorzugsweise endloses Transportband ausgebildet sein.

Die Transportvorrichtung kann dabei zusätzlich oder anstelle des bereits beschriebenen Zwischenbodens vorgesehen sein, da die Funktion, die aus dem Dosierbunker austretenden Teilchen zu einem vorgegebenen Bereich oberhalb der Siebvorrichtung zu transportieren, sowohl durch die Transportvorrichtung als auch durch den Zwischenboden in Zusammenwirkung mit dem über dem Zwischenboden bewegten oberen Bandabschnitt erfüllt werden kann. Somit sind alle zu dem Ausführungsbeispiel mit Zwischenboden beschriebenen Vorteile und Merkmalskombinationen auch bei einer Vorrichtung mit einer insbesondere als endloses Transportband ausgebildeten Transportvorrichtung möglich und hiermit beansprucht. Beispielsweise ist es über die Transportvorrichtung möglich, die aus dem Dosierbunker im Bereich der einen Umlenkrolle auf die Transportvorrichtung gegebenen Teilchen zu der gegenüberliegenden anderen Umlenkrolle hin zu verbringen und dort durch das Kratzerband hindurch auf die Oberfläche der Siebvorrichtung zu geben.

Nach einer weiteren vorteilhaften Ausführungsform der Erfindung ist bei einer erfindungsgemäßen Vorrichtung zum Streuen von Teilchen die Fraktioniervorrichtung gegenüber dem Förderband in Längsrichtung verschiebbar ausgebildet. Dadurch kann insbesondere bei Nachschaltung einer Taktpresse zum Verpressen des Vlieses bereits das nächste Vlies durch Verfahren der Fraktioniervorrichtung gegenüber dem Förderband gestreut werden, so daß nach erfolgtem Pressen das nächste Vlies bereits vollständig gestreut ist und unmittelbar der Taktpresse zugeführt werden kann.

Weiterhin ist es erfindungsgemäß möglich, daß zusätzlich zu einer oder mehreren erfindungsgemäßen Fraktioniervorrichtungen, die zum Streuen einer oder mehrere Deckschichten verwendet werden, Mittelschicht-Streuwalzenköpfe zum Streuen einer Mittelschicht des Vlieses vorgesehen sind.

Weitere Ausführungsformen der Erfindung sind in den Unteransprüchen angegeben.

Die Erfindung wird nachfolgend anhand von Ausführungsbeispielen unter Bezugnahme auf die Zeichnungen näher erläutert; in diesen zeigen:
- Fig. 1: eine schematische Seitenansicht einer erfindungsgemäß ausgebildeten Vorrichtung zur Fraktionierung von faserigen Teilchen, wie beispielsweise mit mindestens einem Bindemittel versetzten Holzfasern, Holzspänen oder dergleichen Teilchen,
- Fig. 2: eine Detailansicht zu der in Fig. 1 abgebildeten Vorrichtung,
- Fig. 3: eine erfindungsgemäß ausgebildete Vorrichtung zur Bildung eines symmetrischen Vlieses,
- Fig. 4: eine weitere Ausführungsform der Erfindung,
- Fig. 5: eine teilweise geschnittene perspektivische Darstellung einer weiteren Ausführungsform der Erfindung und
- Fig. 6: eine weitere Ausführungsform der Erfindung.

Fig. 1 zeigt einen Dosierbunker 1, in dem drei Rückstreifrechen 2 angeordnet sind. Das aus unterschiedlich großen Teilchen 3, beispielsweise aus faserigen Spänen, und Bindemittel bestehende Schüttgut wird dem Dosierbunker 1 von oben zugeführt, wie es durch einen Pfeil 4 angedeutet ist.

An der Unterseite des Dosierbunkers 1 ist ein über zwei Umlenkrollen 5 laufendes Bodenband 6 angeordnet, das zusammen mit einer Austragwalze 7 eine Zuführeinheit 8 bildet.

Die in dem Dosierbunker 1 eingegebenen Teilchen 3 fallen auf das Bodenband 6 und werden dort durch die Rückstreifrechen 2 in den angegebenen Pfeilrichtungen egalisiert und entlang eines Pfeils 9 in Richtung der Austragwalze 7 gefördert.

Unterhalb der Austragwalze 7 ist ein über zwei Umlenkrollen 9, 9' geführtes, endloses Kratzerband 10 angeordnet, das durch Drehung der Umlenkrollen 9, 9' gemäß den Pfeilen 11 bewegbar ist. Das Kratzerband 11 umfaßt einen oberen Bandabschnitt 12 und einen unteren Bandabschnitt 13, wobei der untere Bandabschnitt 13 bei einer Rotation der Umlenkrollen 9, 9' in Richtung eines Pfeils 14 bewegbar ist.

Das Kratzerband 10 besteht aus einem bandförmigen Trägerelement 15, an dem in regelmäßigen Abständen plattenförmige Mitnehmer 16 im wesentlichen senkrecht zu dem bandförmigen Trägerelement 15 stehend befestigt sind. Zwischen den Mitnehmern 16 sind Portionierungsabschnitte 17 ausgebildet, die in einer Richtung senkrecht zu dem bandförmigen Trägerelement 15 durchlässig ausgebildet sind.

Unterhalb des Kratzerbandes 10 ist eine als Schwingsieb 18 ausgebildete Siebvorrichtung 19 so angeordnet, daß die Mitnehmer 16 des unteren Bandabschnitts 13 mit ihren Unterkanten an dem Schwingsieb 18 anliegen und bei einer Bewegung des unteren Bandabschnitts 13 entlang des Pfeils 14 mit einem bestimmten Druck über die Oberfläche des Schwingsiebs 18 schleifen. Das Schwingsieb ist über nicht dargestellte Mittel gemäß einem Doppelpfeil 20 hin und her bewegbar und umfaßt zwei Siebzonen 21, 22 mit unterschiedlichen Sieböffnungen 23, 24, wobei die in der Siebzone 22 ausgebildeten Sieböffnungen 24 größer als die in der Siebzone 21 ausgebildeten Sieböffnungen 23 sind. Die Siebzonen 21, 22 können dabei beispielsweise als Maschen-, Rundloch-, Langlochsiebe oder beliebige andere bekannte Siebarten ausgebildet sein.

Unterhalb dem der Umlenkrolle 9' zugewandten Ende des Schwingsiebs 18 ist eine als Förderband ausgebildete Aufnahmevorrichtung 25 angeordnet, deren Transportrichtung senkrecht zur Zeichnungsebene verläuft.

Unterhalb der Siebvorrichtung 19 ist ein Förderband 26 vorgesehen, das sich entlang seiner durch einen Pfeil 30 angedeuteten Förderrichtung parallel zur durch den Pfeil 14 dargestellten Bewegungsrichtung des unteren Bandabschnitts 13 erstreckt.

Die von der Austragwalze 7 aus dem Dosierbunker 1 abgeführten Teilchen 3 fallen durch die Portionierungsabschnitte 17 des oberen Bandabschnitts 12 des Kratzerbandes 10 hindurch bis sie auf der Oberfläche des Schwingsiebes 18 landen. Durch die Bewegung des Kratzerbandes 10 wird eine Portionierung des kontinuierlichen Teilchenzustroms auf der Oberfläche des Schwingsiebs 18 in einzelne, innerhalb der Portionierungsabschnitte 17 angeordnete Teilchenportionen erreicht, wobei die einzelnen Portionen durch die Mitnehmer 16 über die Oberfläche des Schwingsiebs 18 in Richtung des Pfeils 14 bewegt werden.

Beim Überstreichen der ersten Siebzone 21 treten diejenigen Teilchen 3', deren Abmessungen kleiner als die Größe der Sieböffnungen 23 ist, durch die im Schwingsieb 18 ausgebildeten Sieböffnungen 23 hindurch und fallen auf das darunterliegende Förderband 26. Diejenigen Teilchen 3" hingegen, deren Abmessungen größer als die Größe der Sieböffnungen 23 ist, werden durch die Mitnehmer 16 über die Oberfläche des Schwingsiebs 18 verschoben, bis sie die zweite Siebzone 22 erreichen. Beim Überstreichen der Siebzone 22 treten diejenigen Teilchen 3", deren Abmessungen kleiner als die Größe der Sieböffnungen 24 ist, durch das Schwingsieb 18 hindurch und fallen auf das darunterliegende Förderband 26. Teilchen 3"', die größer als die Sieböffnungen 24 sind, wie beispielsweise übermäßig große Faserteilchen, Verklumpungen oder Fremdkörper, fallen nach Verlassen der Siebzone 22 auf die Aufnahmevorrichtung 25 und werden von dieser abtransportiert.

Die durch das Schwingsieb 18 hindurchtretenden Teilchen 3', 3" bilden auf dem Förderband 26 ein Vlies 27, wobei die das Schwingsieb 18 im Bereich der ersten Siebzone 21 durchtretenden kleinen Teilchen 3' als erstes auf das Förderband 26 auftreffen und somit eine untere Schicht 28 des Vlieses 27 bilden. Die im Bereich der zweiten Siebzone 22 durch das Schwingsieb hindurchtretenden großen Teilchen 3" fallen auf die durch die kleinen Teilchen 3' gebildete untere Schicht 28 und bilden eine obere Schicht 29.

Das auf diese Weise gebildete Vlies 27 kann auf dem Förderband 26 in Richtung des Pfeils 30 zu einer nicht dargestellten Preßeinrichtung transportiert und in dieser Einrichtung in an sich bekannter Weise zu einer Platte gepreßt werden. Im Rahmen der Erfindung ist es auch möglich und vorteilhaft, der Vorrichtung nach Figur 1 eine weitere Vorrichtung dieser Art so spiegelbildlich nachzuordnen, daß auf das Vlies 27 zusätzlich große Teilchen 3" und darauf kleine Teilchen 3' gelangen, womit man ein symmetrisch aufgebautes und zu einem geformten Gegenstand verpreßbares Vlies erhält. Eine solche Vorrichtung wird unter Bezugnahme auf die Figur 3 weiter unten näher beschrieben.

Gemäß der in Fig. 2 dargestellten Detailansicht sind an den Mitnehmern 16 Ansätze 31 ausgebildet, über die die Mitnehmer 16 lösbar an dem bandförmigen Trägerelement 15 befestigt sind.

Die Mitnehmer 16 sind flexibel ausgebildet, so daß die unteren Abschnitte 32 der Mitnehmer 16, die bei einer Bewegung des unteren Bandabschnitts 13 entlang des Pfeils 14 über die Oberfläche des Schwingsiebs 18 schleifen, die in Fig. 2 dargestellte gekrümmte Form annehmen. Aufgrund der gekrümmten Form der unteren Abschnitte 32 der Mitnehmer 16 wirkt auf die innerhalb der zwischen den Mitnehmern 16 ausgebildeten Portionierungsabschnitte 17 angeordneten Teilchen 3 eine in Richtung eines Pfeils 33 gerichtete Kraft, die eine Komponente senkrecht zur Oberfläche des Schwingsiebs 18 besitzt. Aufgrund dieser Kraft werden die innerhalb der Portionierungsabschnitte 17 angeordneten Teilchen 3 in Richtung des Schwingsiebs 18 gedrückt, wodurch der Durchsatz durch das Schwingsieb 18 erhöht wird. Weiterhin entsteht durch die schiebende Bewegung der Mitnehmer 16 in den innerhalb der Portionierungsabschnitte 17 angeordneten Portionen der Teilchen 3 eine durch Pfeile 34 angedeutete Umwälzbewegung, so daß siebfern gelegene, kleine Teilchen 3 aufgrund dieser Umwälzbewegung in Richtung zur Oberfläche des Schwingsiebs 18 befördert werden und durch die Sieböffnungen 23 das Schwingsieb 18 durchdringen können.

Weiterhin ist aus Fig. 2 ersichtlich, daß durch die die Oberfläche des Schwingsiebs 18 schleifend überstreichenden Mitnehmer 16 ein Festsetzen des Schwingsiebs 18 verhindert wird, so daß eine aufwendige Reinigung des Schwingsiebs 18 nicht erforderlich ist.

Bei der in Fig. 3 dargestellten Ausführungsform, bei der zu der Vorrichtung nach Fig. 1 identische Element mit den in Fig. 1 verwendeten Bezugszeichen versehen sind, sind anstelle eines Kratzerbandes mit nachgeschalteter Siebvorrichtung zwei in Längsrichtung hintereinanderliegend angeordnete Kratzerbänder 35, 36 vorgesehen, denen jeweils eine als Schwingsieb 37, 38 ausgebildete Siebvorrichtung 39, 40 nachgeschaltet ist.

Die Kratzerbänder 35, 36 sind im wesentlichen identisch zu dem zu Fig. 1 beschriebenen Kratzerband 10 ausgebildet und werden über die Umlenkrollen 9, 9' gegenläufig angetrieben, wie es durch Pfeile 41 bis 44 angedeutet ist.

Das Kratzerband 35 umfaßt einen oberen Bandabschnitt 45 und einen unteren Bandabschnitt 46, wobei an der Unterseite des oberen Bandabschnitts 45 ein sich über die gesamte Breite des Kratzerbandes 35 erstreckender Zwischenboden 47 angeordnet ist. Der Zwischenboden 47 ist dabei so positioniert, daß die innenliegenden Kanten der Mitnehmer 16 an der Oberseite des Zwischenbodens 47 anliegen und bei einer Rotation des Kratzerbandes 35 schleifend über den Zwischenboden 47 geführt werden.

Der Zwischenboden 47 erstreckt sich von der innen gelegenen Umlenkrolle 9 bis kurz vor die außen gelegene Umlenkrolle 9', wobei zwischen dem Ende 48 des Zwischenbodens 47 und der außen gelegenen Umlenkrolle 9' ein Bereich 49 ausgebildet ist, der in einer Richtung senkrecht zu dem Schwingsieb 37 für die Teilchen 3 durchlässig ausgebildet ist.

In gleicher Weise umfaßt das Kratzerband 36 obere und untere Bandabschnitte 50, 51, wobei an der Unterseite des oberen Bandabschnittes 50 ein Zwischenboden 52 vorgesehen ist, an dem die innenliegenden Kanten der Mitnehmer 16 anliegen und über den diese Kanten bei einer Drehung des Kratzerbandes 36 schleifend geführt werden.

Im Bereich zwischen der Austragwalze 7 und den Kratzerbändern 35, 36 ist ein Pendelverteiler 53 angeordnet, der zwei entlang eines Pfeils 54 um Achsen 55 verklappbare Pendelklappen 56 sowie ein keilförmiges Trennelement 57 mit zwei Schrägflächen 59, 60 umfaßt, dessen Spitze 58 in die Mitte zwischen die Achsen 55 gerichtet ist.

Aus dem Dosierbunker 1 durch die Austragwalze 7 herausgefördertes Streugut, wird durch gleichsinniges Verschwenken der Pendelklappen 56 abwechselnd auf die Schrägflächen 59 bzw. 60 des keilförmigen Brennelements 57 geleitet, von denen die Teilchen 3 des Streuguts jeweils zu dem Kratzerband 35 bzw. 36 geführt werden.

Die Teilchen 3 fallen auf die Zwischenböden 47 bzw. 52, wobei innerhalb der zwischen jeweils zwei benachbarten Mitnehmern 16 ausgebildeten Portionierungsabschnitte 17 eine bestimmte Menge von Teilchen 3 enthaltende Portionen des Streuguts ausgebildet werden. Diese Portionen werden durch die sich über die Zwischenböden 47, 52 bewegenden Mitnehmer 16 in Richtung der außenliegenden Umlenkrollen 9' gefördert, wo sie nach Überschreiten der Enden 48, 61 der Zwischenböden 47, 52 durch die offenen Bereiche 49, 62 nach unten in Richtung der Schwingsiebe 37, 38 fallen.

Die auf die Oberfläche der Schwingsiebe 37, 38 fallenden Teilchen 3 werden, wie es bereits zu Fig. 1 beschrieben wurde, entsprechend ihrer Größe fraktioniert, wobei bei der Ausführungsform nach Fig. 3 aufgrund der symmetrischen Ausgestaltung mit zwei gespiegelten Kratzerbändern 35, 36 auf dem Förderband 26 ein symmetrisches Vlies 27 mit zwei kleine Teilchen 3' enthaltenden Außenschichten 63, 64 und einer große Teilchen 3" enthaltenden Innenschicht 65 gebildet wird.

Zu große Teilchen 3"' werden jeweils an den innenliegenden Umlenkrollen 9 auf einer Aufnahmevorrichtung 25 abgelegt und von dieser abtransportiert.

Bei der in Fig. 4 dargestellten Ausführungsform, bei der zu den Fig. 1 und 3 identisch ausgebildete Elemente wiederum mit gleichen Bezugszeichen wie in den Fig. 1 und 3 bezeichnet sind, ist unterhalb des oberen Bandabschnitts 50 ein Zwischenboden 66 angeordnet, an dessen Ende 67 sich eine weitere Siebvorrichtung 68 anschließt, wobei die innen gelegenen Kanten der Mitnehmer 16 bei einer Drehung des Kratzerbandes 36 sowohl über die Oberfläche des Zwischenbodens 66 als auch über die Oberfläche der weiteren Siebvorrichtung 68 schleifend geführt werden.

Unterhalb des unteren Bandabschnitts 51 ist eine Siebvorrichtung 69 angeordnet, über deren Oberfläche die außen gelegenen Kanten der Mitnehmer 16 bei einer Drehung des Kratzerbandes 36 schleifend geführt werden.

Die weitere Siebvorrichtung 68 besitzt Sieböffnungen 70 und die Siebvorrichtung 69 besitzt Sieböffnungen 71, wobei die Sieböffnungen 70 größer als die Sieböffnungen 71 ausgebildet sind.

Unterhalb des Kratzerbandes 36 sind drei Auffangvorrichtungen 72, 73, 74 vorgesehen, wobei sich die Auffangvorrichtung 72 über die Länge und Breite der Siebvorrichtung 69, die Auffangvorrichtung 73 im Bereich unterhalb der Umlenkrolle 9' und die Auffangvorrichtung 74 im Bereich unterhalb der Umlenkrolle 9 befinden.

Werden Teilchen 3 gemäß dem Pfeil 4 auf die Oberfläche des Zwischenbodens 66 gegeben, so werden die Teilchen 3 portionsweise durch die Mitnehmer 16 des Kratzerbandes 36 über die Oberfläche des Zwischenbodens 66 bis zu dessen Ende 67 und anschließend über die Oberfläche der Siebvorrichtung 68 geführt. Da die Sieböffnungen 70 der Siebvorrichtung 68 relativ groß sind, fallen im wesentlichen alle Teilchen 3 durch die Sieböffnungen 70 hindurch auf die Oberfläche der Siebvorrichtung 69. Lediglich Teilchen 3'", die eine zulässige, durch die Größe der Sieböffnungen 70 definierte Maximalgröße überschreiten, werden bis zur Umlenkrolle 9' über die Oberfläche der Siebvorrichtung 68 geführt, wo sie anschließend in die Aufnahmevorrichtung 73 fallen und weiter verarbeitet bzw. ausgesondert werden.

Die auf die Oberfläche der Siebvorrichtung 69 treffenden Teilchen 3 werden durch die Mitnehmer 16 in einzelnen Portionen über die Oberfläche der Siebvorrichtung 69 geführt, wobei Teilchen 3', deren Abmessungen kleiner sind als die Größe der Sieböffnungen 71 durch diese hindurchtreten und von der Aufnahmevorrichtung 72 aufgefangen werden.

Teilchen 3", deren Abmessungen unterhalb der Größe der Sieböffnungen 70, jedoch oberhalb der Größe der Sieböffnungen 71 liegen, werden über das Ende der Siebvorrichtung 69 hinaus befördert und fallen in die Aufnahmevorrichtung 74.

Durch die beschriebene Vorrichtung ist somit eine Trennung von Teilchen unterschiedlicher Größe möglich. Dabei können anstelle einer Siebvorrichtung 69 auch zwei oder mehrere hintereinander geschaltete Siebvorrichtungen mit unterschiedlich großen Sieböffnungen vorgesehen sein, wobei in diesem Falle unter jeder dieser Siebvorrichtungen eine separate Auffangvorrichtung zum Auffangen der der jeweiligen Sieböffnung entsprechenden Teilchen vorhanden ist.

Bei dem in Fig. 5 dargestellten Ausführungsbeispiel sind wiederum bereits zu den Figuren 1 bis 4 beschriebene Elemente mit den gleichen Bezugszeichen versehen.

Wie der Fig. 5 zu entnehmen ist, sind an den Stirnseiten der Mitnehmer 16 plattenförmige Elemente 80 vorgesehen, die über die Ansätze 31 mit dem als Gliederkette ausgebildeten bandförmigen Trägerelement 15 verbunden sind. Die Abdichtungselemente besitzen eine im wesentlichen rechteckige Form und eine solche Größe, daß sich jeweils die Enden zweier benachbart angeordneter Abdichtungselemente 80 überlappen, wenn die zugehörigen Mitnehmer 16 über die Siebvorrichtung 19 geführt werden.

Im Bereich der Umlenkrollen 9, 9' entfernen sich die radial außen gelegenen Kanten zweier benachbarter Abdichtungselemente 80 voneinander, so daß ein V-förmiger Spalt 81 zwischen zwei benachbarten Abdichtungselementen entsteht.

Um ein problemloses Überlappen der Abdichtungselemente 80 zu ermöglichen, sind die jeweils sich gegenüberliegenden Überlappungsbereiche 82, 83 eines Abdichtungselementes 80 seitlich versetzt zueinander angeordnet, so daß der Überlappungsbereich 82 nach außen und der Überlappungsbereich 83 nach innen versetzt ist, wodurch ein möglichst reibungsloses Überlappen dieser Endbereiche 82, 83 mit den entsprechenden Endbereichen 82, 83 der benachbarten Abdichtungselemente 80 ermöglicht wird.

Sowohl im oberen als auch im unteren Bandabschnitt 12, 13 sind die Portionierungsabschnitte 17 durch die Abdichtungselemente 80 seitlich im wesentlichen vollständig abgedichtet, so daß ein Austreten von in den Portionierungsabschnitten 17 angeordneten Teilchen bzw. Staub zuverlässig verhindert wird.

Im Bereich zwischen dem oberen und dem unteren Bandabschnitt 12, 13 ist ein als Seitenwand ausgebildetes Mittenabdichtungselement 84 vorgesehen, von dem in Fig. 5 aufgrund des dargestellten Teilschnittes nur die jeweiligen Endbereiche 84' und 84" dargestellt sind. Das Mittenabdichtungselement 84 ist an seinen Ober- und Unterkanten 85, 86 in schleifendem Kontakt mit den radial innen liegenden Kanten der Abdichtungselemente 80, so daß über die gesamte Seitenfläche des Kratzerbandes 10 eine Abdichtung gegen austretende Teilchen oder Staub erfolgt.

Somit ist gewährleistet, daß beispielsweise das als Gliederkette ausgebildete bandförmige Trägerelement 15 sowie die mit einer Zahnung versehenen Umlenkrollen 9, 9' und die weiteren außen gelegenen Elemente der Vorrichtung im wesentlichen staubfrei bleiben.

Oberhalb des oberen Bandabschnittes 12 ist eine in Fig. 5 nur teilweise dargestellte obere Abdichtplatte 87 angeordnet, die auch ein Austreten von Staub nach oben verhindert.

Die Siebvorrichtung 19 besteht bei dem in Fig. 5 dargestellten Ausführungsbeispiel aus fünf Siebzonen 75 bis 79 mit jeweils unterschiedlich großen Sieböffnungen, wobei die Größe der Sieböffnungen von der Siebzone 75 zu der Siebzone 79 ansteigt. Je nach Anwendung können eine unterschiedliche Anzahl von unterschiedlichen Siebzonen vorgesehen sein, um damit die Struktur und die Qualität des mit der Vorrichtung erzeugten Vlieses zu steuern.

Die Bewegung der als Schwingsieb 18 ausgebildeten Siebvorrichtung 19 gemäß dem Doppelpfeil 20 wird bei dem dargestellten Ausführungsbeispiel durch einen Kurbeltrieb 88 erzeugt, dessen Drehgeschwindigkeit bevorzugt einstellbar ist. Der Kurbeltrieb 88 umfaßt eine Kurbelstange 89, dessen Ende 90 über ein Gelenk 91 mit einer Laufrollenführung 92 verbunden ist.

Die Laufrollenführung 92 umfaßt eine ortsfest angeordnete, mit Laufrollen versehene Schiene 93, auf der ein Laufrollenblock 94 verschiebbar gelagert ist. Der Laufrollenblock 94 ist mit der Siebvorrichtung 19 verbunden, so daß bei einem Verschieben des Laufrollenblockes 94 entlang der Schiene 93 über den Kurbeltrieb 88 das Schwingsieb 19 ebenfalls verschoben wird.

Mittels des Kurbeltriebs 88 wird eine sehr leichtgängige und kontrollierte Hin- und Herbewegung der Siebvorrichtung erzeugt.

Die Gliederkette 15 kann beispielsweise auch als Rollenkette oder als sonstiges geeignetes bandförmiges Trägerelement ausgebildet sein. Ebenso können die Abdichtungselemente 80 eine andere Form besitzen, solange gewährleistet ist, daß insbesondere beim Überstreichen der Siebvorrichtung 19 durch die Mitnehmer 16 die Portionierungsabschnitte 17 durch die Abdichtungselemente 88 seitlich im wesentlichen abgedichtet werden.

Fig. 6 zeigt eine erfindungsgemäß ausgebildete Vorrichtung, die im wesentlichen der in Fig. 3 dargestellten Vorrichtung entspricht. Anstelle der in Fig. 3 dargestellten Zwischenböden 47, 52 sind zwei endlose Transportbänder 95, 96 vorgesehen, auf die die aus dem Dosierbunker 1 heraus geförderten Teilchen 3 über den Pendelverteiler 53 verbracht werden. Die Transportbänder 95, 96 sind in Richtung von Pfeilen 97, 98 angetrieben, so daß die auf den Transportbändern 95, 96 liegenden Teilchen 3 in Richtung der offenen Bereiche 49, 62 transportiert werden und durch diese hindurch in Richtung des Schwingsiebes 37, 38 fallen.

Durch die Transportbänder 95, 96 kann somit dieselbe Funktionalität erreicht werden wie durch die in Fig. 3 dargestellten Zwischenböden 47, 52. Vorteilhaft ist dabei, daß die bei der Verwendung der Zwischenböden 47, 52 vorhandene Reibung zwischen den Unterkanten der Mitnehmer 16 und den Zwischenböden 47, 52 und die damit verbundene Abnutzung vermieden wird. Die Transportbänder 95, 96 können bei allen Ausführungsbeispielen anstelle der Zwischenböden eingesetzt werden, so daß auch beispielsweise eine Vorrichtung nach Fig. 4 in entsprechender Weise mit Transportbändern aufgebaut sein kann.

Grundsätzlich kann bei allen beschriebenen Vorrichtungen zusätzlich zu der beschriebenen Siebsichtung eine Sichtung bekannter Art, wie beispielsweise eine Windsichtung vorgenommen werden, um die Sichtungsqualität weiter zu erhöhen. Dies kann dadurch erreicht werden, daß zwischen den beschriebenen Siebvorrichtungen und dem darunterliegenden Förderband jeweils eine Vorrichtung zur Windsichtung angeordnet ist.

## Patentansprüche

1. Vorrichtung zur Fraktionierung von insbesondere faserigen Teilchen (3) unterschiedlicher Größe, insbesondere von lignozellulose- und/oder zellulosehaltigen Fasern, Spänen oder dergleichen, mit einem die unfraktionierten Teilchen (3) enthaltenden Dosierbunker (1), einer dem Dosierbunker (1) nachgeschalteten, im wesentlichen flächigen Siebvorrichtung (19, 39, 40, 68, 69) und einer Zuführeinheit (8) des Dosierbunkers (1), durch die die Teilchen (3) aus dem Dosierbunker (1) auf die Oberfläche der Siebvorrichtung (19, 39, 40, 68, 69) aufbringbar sind,
**dadurch gekennzeichnet,**
**daß** im Bereich der Oberfläche der Siebvorrichtung (19, 39, 40, 68, 69) eine Transportvorrichtung (10, 35, 36) mit einer Vielzahl von gegeneinander abgetrennten, entlang der Oberfläche der Siebvorrichtung (19, 39, 40, 68, 69) bewegbaren Portionierungsabschnitten (17) vorgesehen ist, innerhalb derer jeweils ein Teil der von der Zuführeinheit (8) auf die Oberfläche der Siebvorrichtung (19, 39, 40, 68, 69) aufgebrachten Teilchen (3) über die Oberfläche der Siebvorrichtung (19, 39, 40, 68, 69) transportierbar, insbesondere verschiebbar ist.

2. Vorrichtung nach Anspruch 1,
**dadurch gekennzeichnet,**
**daß** zumindest ein Teil der Portionierungsabschnitte (17) jeweils ein Schleifelement (16, 32) umfaßt, das an der Oberfläche der Siebvorrichtung (19, 39, 40, 68, 69) anliegt und beim Bewegen der Portionierungsabschnitte (17) schleifend über die Oberfläche der Siebvorrichtung (19, 39, 40, 68, 69) geführt wird.

3. Vorrichtung nach Anspruch 1 oder 2,
**dadurch gekennzeichnet,**
**daß** die Transportvorrichtung (10, 35, 36) als insbesondere endloses Kratzerband ausgebildet ist, wobei insbesondere das Kratzerband (10, 35, 36) zumindest über einen Teilbereich in einer Richtung senkrecht zur Oberfläche der Siebvorrichtung (19, 39, 40, 68, 69) für die Teilchen (3) durchlässig ausgebildet ist.

4. Vorrichtung nach Anspruch 3,
**dadurch gekennzeichnet,**
**daß** das Kratzerband (10, 35, 36) insbesondere plattenförmige Mitnehmer (16) umfaßt, die vorzugsweise in regelmäßigen Abständen an einem oder mehreren endlosen ketten- oder bandförmigen Trägerelement (15) bzw. Trägerelementen (15) vorgesehen sind.

5. Vorrichtung nach Anspruch 4,
**dadurch gekennzeichnet,**
**daß** die Mitnehmer (16) lösbar an dem Trägerelement (15) bzw. an den Trägerelementen (15) befestigt und/oder luftundurchlässig ausgebildet sind, und/oder daß die Mitnehmer (16) im wesentlichen senkrecht zur Oberfläche der Siebvorrichtung (19, 39, 40, 68, 69) angeordnet sind, und/oder daß die Schleifelemente jeweils durch einen Abschnitt (32) der Mitnehmer (16) gebildet werden, und/oder daß die Mitnehmer (16) insbesondere in ihren die Schleifelemente bildenden Abschnitten (32) flexibel, beispielsweise aus Hartgummi, ausgebildet sind, und/oder daß die Mitnehmer (16) insbesondere in ihren die Schleifelemente bildenden Abschnitten (32) abriebfest ausgebildet sind, insbesondere eine abriebfeste Beschichtung, beispielsweise eine Teflonbeschichtung, besitzen, und/oder daß die Mitnehmer (16) insbesondere in ihren die Schleifelemente bildenden Abschnitten (32) aus wasserabweisendem, nicht haftendem Material ausgebildet sind.

6. Vorrichtung nach einem der vorhergehenden Ansprüche,
**dadurch gekennzeichnet,**
**daß** die Siebvorrichtung (19, 39, 40, 68, 69) insbesondere zwei Siebzonen (21, 22) mit unterschiedlichen Sieböffnungen (23, 24, 70, 71) umfaßt, insbesondere daß die Siebzonen (21, 22) entlang der Bewegungsrichtung der über die Oberfläche der Siebvorrichtung (19, 39, 40, 68, 69) bewegbaren Portionierungsabschnitte (17) hintereinanderliegend angeordnet sind, wobei bevorzugt die Sieböffnungen (24) der in Bewegungsrichtung der Portionierungsabschnitte (17) liegenden Siebzone (22) bzw. Siebzonen größer sind als die Sieböffnungen (23) der entgegen der Bewegungsrichtung liegenden Siebzone (21) bzw. Siebzonen.

7. Vorrichtung nach einem der Ansprüche 3 bis 6,
**dadurch gekennzeichnet,**
**daß** das endlose Kratzerband (10, 35, 36) über zwei Umlenkrollen (9, 9') geführt ist, so daß ein unterer Bandabschnitt (13, 46, 51) unmittelbar an der Oberfläche der Siebvorrichtung (19, 39, 40, 68, 69) und ein oberer Bandabschnitt (12, 45, 50) in einem bestimmten Abstand zu der Oberfläche der Siebvorrichtung (19, 39, 40, 68, 69) insbesondere jeweils im wesentlichen parallel zur Oberfläche der Siebvorrichtung (19, 39, 40, 68, 69) verläuft, insbesondere daß zumindest an einem Ende des Kratzerbandes (10, 35, 36), insbesondere im Bereich der Umlenkrollen (9, 9'), eine Aufnahmevorrichtung (26, 73, 74) zur Aufnahme ausgeschiedener Teilchen vorgesehen ist.

8. Vorrichtung nach einem der vorhergehenden Ansprüche,
**dadurch gekennzeichnet,**
**daß** unterhalb der Siebvorrichtung (69) zumindest eine Auffangvorrichtung für die durch die Siebvorrichtung (69) gesichteten Teilchen (3') vorgesehen ist.

9. Vorrichtung nach Anspruch 7 oder 8,
**dadurch gekennzeichnet,**
**daß** zwischen dem oberen und dem unteren Bandabschnitt (45, 50, 46, 51) zumindest bereichsweise ein Zwischenboden (47, 52, 66) vorgesehen ist und daß die Mitnehmer (16) mit ihren den die Schleifelemente bildenden Abschnitten (32) entgegengesetzten Enden an dem Zwischenboden (47, 52, 66) anliegen, so daß sie beim Bewegen der Portionierungsabschnitte (17) schleifend über den Zwischenboden (47, 52, 66) geführt werden, wobei insbesondere sich der Zwischenboden (47, 52, 66) von der einen Umlenkrolle (9) in Bewegungsrichtung des oberen Bandabschnitts (45, 50) zu der gegenüberliegenden anderen Umlenkrolle (9') hin erstreckt und zwischen dieser anderen Umlenkrolle (9') und dem dieser anderen Umlenkrolle (9') zugewandten Ende (48, 61, 67) des Zwischenbodens (47, 52, 66) ein Bereich (49, 62, 68) ausgebildet ist, der in einer Richtung senkrecht zur Oberfläche der Siebvorrichtung (39, 40, 69) für die Teilchen (3) durchlässig ist, wobei bevorzugt der Bereich als weitere Siebvorrichtung (68) ausgebildet ist.

10. Vorrichtung nach einem der Ansprüche 3 bis 9,
**dadurch gekennzeichnet,**
**daß** zwei, insbesondere spiegelsymmetrisch ausgebildete Kratzerbänder (35, 36) in Längsrichtung hintereinander liegend vorgesehen sind, und insbesondere daß der Zuführeinheit (8) eine Verteilungsvorrichtung, insbesondere in Form eines Pendelverteilers (53) nachgeschaltet ist, mit der die durch die Zuführeinheit (8) aus dem Dosierbunker (1) abgeführten Teilchen (3) insbesondere wechselseitig den beiden Kratzerbändern (35, 36) zuführbar sind.

11. Vorrichtung nach einem der vorhergehenden Ansprüche,
**dadurch gekennzeichnet,**
**daß** die Siebvorrichtung (19, 39, 40, 69) und/oder die weitere Siebvorrichtung (68) als Schwingsieb (18, 37, 38) oder als vibrierender Schüttelsieb ausgebildet ist, wobei insbesondere das Schwingsieb (18) über einen Kurbeltrieb (88) hin- und herbewegbar ist und/oder der maximale Hub des Schwingsiebes (18) zwischen ca. 10 cm und 1 m, bevorzugt zwischen ca. 30 cm und 70 cm, insbesondere ca. 50 cm beträgt und/oder das Schwingsieb (18) entlang einer Laufrollenführung (92) verschiebbar ist und/oder die maximale Bewegungsgeschwindigkeit des Schwingsiebes (18) in Transportrichtung größer ist als die Transportgeschwindigkeit der Portionierungsabschnitte (17).

12. Vorrichtung nach Anspruch 10 oder 11,
**dadurch gekennzeichnet,**
**daß** die beiden Kratzerbänder (35, 36) gegenläufig antreibbar sind, wobei insbesondere die beiden oberen Bandabschnitte (45, 50) auseinanderlaufend bewegbar sind.

13. Vorrichtung nach einem der vorhergehenden Ansprüche,
**dadurch gekennzeichnet,**
**daß** die Portionierungsabschnitte (17) seitlich zumindest bereichsweise geschlossen ausgebildet sind, und/oder daß in den seitlichen Bereichen der Portionierungsabschnitte (17) insbesondere lappenförmige Abdichtungselemente (80) vorgesehen sind, wobei insbesondere die Abdichtungselemente (80) an den seitlichen Stirnseiten der Mitnehmer (16) befestigt sind und wobei bevorzugt sich jeweils zwei in Transportrichtung aufeinanderfolgende Abdichtungselemente (80) zumindest bereichsweise überlappen, wodurch jeweils eine sich über die ganze Breite eines Portionierungsabschnittes erstreckende Abdichtung erzeugt wird.

14. Vorrichtung nach einem der Ansprüche 7 bis 13,
**dadurch gekennzeichnet,**
**daß** zwischen dem oberen und dem unteren Bandabschnitt (12, 13) seitlich außerhalb der Portionierungsabschnitte (17) ein insbesondere als Seitenwand ausgebildetes Mittenabdichtungselement (84) angeordnet ist, insbesondere daß durch das Mittenabdichtungselement (84) im wesentlichen der gesamte Bereich zwischen dem oberen und dem unteren Bandabschnitt (12, 13) seitlich abgedichtet wird und/oder an beiden Seiten außerhalb der Portionierungsabschnitte (17) jeweils ein Mittenabdichtungselement (84) vorgesehen sind und/oder das Mittenabdichtungselement (84) mit den die Portionierungsabschnitte (17) seitlich abschließenden Abdichtungselementen (80) abdichtend verbunden ist, insbesondere bei bewegten Abdichtungselementen (80) mit diesen in abdichtendem Schleifkontakt steht.

15. Vorrichtung nach einem der Ansprüche 7 bis 14,
**dadurch gekennzeichnet,**
**daß** oberhalb des oberen Bandabschnittes (12) ein insbesondere als Wandabschnitt ausgebildetes oberes Abdichtungselement (87) vorgesehen ist.

16. Vorrichtung nach einem der vorhergehenden Ansprüche,
**dadurch gekennzeichnet,**
**daß** oberhalb der Portionierungsabschnitte eine Transportvorrichtung (95, 96) vorgesehen ist, mit der die aus dem Dosierbunker austretenden Teilchen zu einem vorgegebenen Bereich oberhalb der Siebvorrichtung transportierbar sind, wobei bevorzugt die Transportvorrichtung als insbesondere endloses Transportband (95, 96) ausgebildet ist.

17. Vorrichtung zum Streuen von insbesondere mit Bindemittel versetzten vorzugsweise faserigen Teilchen (3), wie beispielsweise lignozellulose- und/oder zellulosehaltigen Fasern, Spänen oder dergleichen Teilchen, insbesondere zur Herstellung von geformten Gegenständen, vornehmlich in Form von Platten, mit einer Vorrichtung zur Fraktionierung nach einem der vorhergehenden Ansprüche und einem unterhalb der Siebvorrichtung (19, 39, 40) angeordneten Förderband (26) zur Aufnahme eines aus den die Siebvorrichtung (19, 39, 40) durchsetzenden Teilchen (3, 3") gebildeten Vlieses (28, 63).

18. Vorrichtung nach Anspruch 17,
**dadurch gekennzeichnet,**
**daß** die Fraktioniervorrichtung gegenüber dem Förderband in Längsrichtung verschiebbar ausgebildet ist, und/oder daß zusätzlich zu einer oder mehreren Fraktioniervorrichtungen nach einem der Ansprüche 1 bis 16 zum Streuen einer oder mehrerer Deckschichten Mittelschicht-Streuwalzenköpfe zum Streuen einer Mittelschicht des Vlieses vorgesehen sind.

## Claims

1. Apparatus for the fractionation of particles, especially fibrous particles (3), of different sizes, in particular of fibres chips or the like containing lignocellulose and/or cellulose, comprising a metering hopper (1) containing the non-fractionated particles (3), a substantially areal screening apparatus (19, 39, 40, 68, 69) inserted after the metering hopper (1) and a supply unit (8) of the metering hopper (1) by which the particles (3) from the metering hopper (1) can be brought onto the surface of the screening apparatus (19, 39, 40, 68, 69),
**characterized in that**
a transport device (10, 35, 36) is provided in the region of the surface of the screening apparatus (19, 39, 40, 68, 69) having a plurality of portioning segments (17) separated from one another and movable along the surface of the screening apparatus (19, 39, 40, 68, 69) within each of which a respective portion of the particles (3) brought by the supply unit (8) onto the surface of the screening apparatus (19, 39, 40, 68, 69) is transportable and in particular movable over the surface of the screening apparatus (19, 39, 40, 68, 69).

2. Apparatus in accordance with claim 1,
**characterized in that**
at least some of the portioning segments (17) each include a scraping element (16, 32) which contacts the surface of the screening apparatus (19, 39, 40, 68, 69) and is scrapingly guided over the surface of the screening apparatus (19, 39, 40, 68, 69) during the movement of the portioning segments (17).

3. Apparatus in accordance with claim 1 or claim 2,
**characterized in that**
the transport device (10, 35, 36) is formed as an in particular endless scraper belt, with in particular the scraper belt (10, 35, 36) being made permeable to the particles (3) at least over a partial region in a direction perpendicular to the surface of the screening apparatus (19, 39, 40, 68, 69).

4. Apparatus in accordance with claim 3,
**characterized in that**
the scraper belt (10, 35, 36) includes in particular plate-like drivers (16) which are preferably provided at regular intervals on one or more endless chain- or belt-like carrier elements (15).

5. Apparatus in accordance with claim 4,
**characterized in that**
the drivers (16) are releasably secured to the carrier element (15) or to the carrier elements (15) and/or are made impermeable to air; and/or **in that** the drivers (16) are arranged substantially perpendicular to the surface of the screening apparatus (19, 39, 40, 68, 69); and/or **in that** the scraper elements are each formed by a section (32) of the drivers (16); and/ or **in that** the drivers (16) are made flexible for example of hard rubber, in particular in their sections (32) forming the scraper elements; and/or **in that** the drivers (16) are made abrasion-resistant, in particular in their sections (32) forming the scraper elements and in particular have an abrasion-resistant coating, for example a Teflon coating; and/or **in that** the drivers (16) are made of a water repellent non-adherent material, in particular in their sections (32) forming the scraper elements.

6. Apparatus in accordance with any of the preceding claims,
**characterized in that**
the screening apparatus (19, 39, 40, 68, 69) includes in particular two screening zones (21, 22) with different screen openings (23, 24, 70, 71); in particular **in that** the screen zones (21, 22) are arranged behind one another along the direction of movement of the portioning segments (17) movable over the surface of the screening apparatus (19, 39, 40, 68, 69), with preferably the screen openings (24) of the screen zone (22) or screen zones lying in the direction of movement of the portioning segments (17) being larger than the screen openings (23) of the screen zone (21) or screen zones lying opposite to the direction of movement.

7. Apparatus in accordance with any of claims 3 to 6,
**characterized in that**
the endless scraper belt (10, 35, 36) is guided over two deflection rollers (9, 9') so that a lower belt section (13, 46, 51) extends directly on the surface of the screening apparatus (19, 39, 40, 68, 69) and an upper belt section (12, 45, 50) extends at a specific spacing from the surface of the screening apparatus (19, 39, 40, 68, 69), in particular in each case substantially parallel to the surface of the screening apparatus (19, 39, 40, 68, 69); in particular **in that** a receiving apparatus (26, 73, 74) for the reception of separated out particles is provided at least at one end of the scraper belt (10, 35, 36), in particular in the region of the deflection rollers (9, 9').

8. Apparatus in accordance with one of the preceding claims,
**characterized in that**
at least one catcher device for the particles (3') sifted through the screening apparatus (69) is provided beneath the screening apparatus (69).

9. Apparatus in accordance with claim 7 or claim 8,
**characterized in that**
an intermediate floor (47, 52, 66) is provided at least regionally between the upper and the lower belt sections (45, 50, 46, 51) and **in that** the ends of the drivers (16) opposite to the sections (32) forming the scraper elements contact the intermediate floor (47, 52, 66) such that they are guided on movement of the portioning segments (17) scrapingly over the intermediate floor (47, 52, 66), with in particular the intermediate floor (47, 52, 66) extending from the one deflection roller (9) in the direction of movement of the upper belt section (45, 50) to the other, oppositely disposed deflection roller (9') and with a region (49, 62, 68) being formed between this other deflection roller (9') and the end (48, 61, 67) of the intermediate floor (47, 52, 66) facing this other deflection roller (9') and being permeable for the particles (3) in a direction perpendicular to the surface of the screening apparatus (39, 40, 69), with preferably the region being formed as a further screening apparatus (68).

10. Apparatus in accordance with any of claims 3 to 9,
**characterized in that**
two scraper belts (35, 36) in particular scraper belts formed with mirror image symmetry are provided lying behind one another in the longitudinal direction; and in particular **in that** a distribution apparatus, in particular in the form of a pendulum distributor (53), is connected after the supply unit (8) with which the particles led out from the metering hopper (1) by the supply unit (8) can in particular be alternately supplied to the two scraper belts (35, 36).

11. Apparatus in accordance with any of the preceding claims,
**characterized in that**
the screening apparatus (19, 39, 40, 69) and/or the further screening apparatus (68) is formed as an oscillating screen (18, 37, 38) or as a vibrating shaking screen, with in particular the oscillating screen (18) being movable to and fro via a crank drive (88), and/or the maximum stroke of the oscillating screen (18) amounting to between approx. 10 cm and 1 m, preferably to between approx. 30 cm and 70 cm, in particular to approx. 50 cm, and/or the oscillating screen (18) being displaceable along a roller guide (92), and/or the maximum speed of movement of the oscillating screen (18) in the transport direction being greater than the speed of transport of the portioning segments (17).

12. Apparatus in accordance with claim 10 or claim 11,
**characterized in that**
the two scraper belts (35, 36) can be driven in opposite directions, in particular with the two upper belt sections (45, 50) being movable away from one another.

13. Apparatus in accordance with any of the preceding claims,
**characterized in that**
the portioning segments (17) are made at least regionally closed at the side; and/or **in that** sealing elements (80), in particular lobe-like sealing elements, are provided in the side regions of the portioning segments (17), with in particular the sealing elements (80) being secured to the lateral end faces of the drivers (16), and with preferably in each case two sealing elements (80) which follow one another in the transport direction overlapping at least regionally, whereby in each case a seal is produced which extends over the full width of a portioning segment.

14. Apparatus in accordance with any of claims 7 to 13,
**characterized in that**
a middle sealing element (84), in particular formed as a side wall, is arranged between the upper and the lower belt sections (12, 13) laterally outside of the portioning segments (17); in particular **in that** substantially the entire region between the upper and the lower belt sections (12, 13) is laterally sealed by the middle sealing element (84); and/or **in that** a respective middle sealing element (84) is provided at each side outside of the portioning segments (17); and/or **in that** the middle sealing element (84) is sealingly connected to the sealing elements (80) which laterally close off the portioning segments (17) and in particular stands in sealing and scraping contact with moved sealing elements (80).

15. Apparatus in accordance with any of claims 7 to 14,
**characterized in that**
an upper sealing element (87), in particular an upper sealing element formed as a wall section, is provided above the upper belt section (12).

16. Apparatus in accordance with any of the preceding claims,
**characterized in that**
a transport device (95, 96) is provided above the portioning segments with which the particles which emerge from the metering hopper are transportable to a predetermined region above the screening apparatus, with preferably the transport apparatus being formed as a transport belt (95, 96), in particular as an endless transport belt.

17. Apparatus for the scattering of preferably fibrous particles (3), in particular particles mixed with a binder, such as for example fibres, chips or the like particles containing lignocellulose and/or cellulose, in particular for the manufacture of shaped articles, principally in the form of boards, comprising an apparatus for the fractionation in accordance with one of the preceding claims and a conveyor belt (26) arranged beneath the screening apparatus (19, 39, 40) for the reception of a mat (28, 63) formed of particles (3, 3") which pass through the screening apparatus (19, 39, 40).

18. Apparatus in accordance with claim 17,
**characterized in that**
the fractionating apparatus is made movable in the longitudinal direction relative to the conveyor belt; and/or **in that** middle layer roller scattering heads are provided for the scattering of a middle layer of the mat in addition to one or more fractionating apparatuses in accordance with one of claims 1 to 16 for the scattering of one or more cover layers.

## Revendications

1. Dispositif pour fractionner des particules (3) notamment fibreuses de différentes grandeurs, notamment de fibres, copeaux ou autres contenant de la lignocellulose et/ou de la cellulose, comportant une trémie de dosage (1) contenant les particules (3) non fractionnées, un dispositif de criblage (19, 39, 40, 68, 69) globalement plat et placé en aval de la trémie de dosage (1) et une unité d'alimentation (8) de la trémie de dosage (1), les particules (3) pouvant être amenées via cette unité d'alimentation de la trémie de dosage (1) à la surface du dispositif de criblage (19, 39, 40, 68, 69),
**caractérisé en ce que**
il est prévu dans la zone de la surface du dispositif de criblage (19, 39, 40, 68, 69) un dispositif de transport (10, 35, 36) avec de nombreux segments de division (17) séparés les uns des autres qui sont mobiles le long de la surface du dispositif de criblage (19, 39, 40, 68, 69) et à l'intérieur desquels à chaque fois une partie des particules (3) amenées par l'unité d'alimentation (8) sur la surface du dispositif de criblage (19, 39, 40, 68, 69) peut être transportée, notamment par translation, sur la surface du dispositif de criblage (19, 39, 40, 68, 69).

2. Dispositif selon la revendication 1,
**caractérisé en ce que**
au moins une partie des segments de division (17) comprend à chaque fois un élément abrasif (16, 32) qui est contre la surface du dispositif de criblage (19, 39, 40, 68, 69) et qui, lors du déplacement des segments de division (17), est guidé au-dessus de la surface du dispositif de criblage (19, 39, 40, 68, 69) de manière à abraser.

3. Dispositif selon la revendication 1 ou 2,
**caractérisé en ce que**
le dispositif de transport (10, 35, 36) est conçu notamment comme une bande sans fin à racloirs, la bande à racloirs (10, 35, 36) étant conçue notamment de manière à laisser passer les particules (3), au moins dans une zone partielle, dans une direction perpendiculaire à la surface du dispositif de criblage (19, 39, 40, 68, 69).

4. Dispositif selon la revendication 3,
**caractérisé en ce que**
la bande à racloirs (10, 35, 36) comprend notamment des entraîneurs (16) en forme de plaques qui sont prévus de préférence à intervalles réguliers sur un ou plusieurs éléments porteurs (15) en forme de chaînes ou de bandes sans fin.

5. Dispositif selon la revendication 4,
**caractérisé en ce que**
les entraîneurs (16) sont fixés, amovibles, sur l'élément porteur (15) ou sur les éléments porteurs (15) et/ou sont conçus imperméables à l'air et/ou **en ce que** les entraîneurs (16) sont disposés globalement perpendiculairement à la surface du dispositif de criblage (19, 39, 40, 68, 69), et/ou **en ce que** les éléments abrasifs sont formés à chaque fois par une partie (32) des entraîneurs (16), et/ou **en ce que** les entraîneurs (16) sont conçus flexibles, par exemple en caoutchouc durci, notamment dans leurs parties (32) formant les éléments abrasifs, et/ou **en ce que** les entraîneurs (16) sont conçus résistants à l'usure notamment dans leurs parties (32) formant les éléments abrasifs et ont notamment un revêtement résistant à l'usure, par exemple un revêtement en téflon, et/ou **en ce que** les entraîneurs (16) sont conçus en un matériau hydrofuge, non adhérent, notamment dans leurs parties (32) formant les éléments abrasifs.

6. Dispositif selon l'une quelconque des revendications précédentes,
**caractérisé en ce que**
le dispositif de criblage (19, 39, 40, 68, 69) comprend notamment deux zones de criblage (21, 22) avec différentes ouvertures de criblage (23, 24, 70, 71), notamment **en ce que** les zones de criblage (21, 22) sont disposées Tune derrière l'autre le long de la direction du mouvement des segments de division (17) mobiles au-dessus de la surface du dispositif de criblage (19, 39, 40, 68, 69), les ouvertures de criblage (24) de la ou des zones de criblage (22) situées dans la direction du mouvement des segments de division (17) étant de préférence plus grandes que les ouvertures de criblage (23) de la ou des zones de criblage (21) situées à l'encontre de la direction du mouvement.

7. Dispositif selon l'une quelconque des revendications 3 à 6,
**caractérisé en ce que**
la bande sans fin à racloirs (10, 35, 36) est guidée sur deux poulies de renvoi (9, 9') de telle sorte qu'un tronçon de bande inférieur (13, 46, 51) s'étend directement sur la surface du dispositif de criblage (19, 39, 40, 68, 69) et qu'un tronçon de bande supérieur (12, 45, 50) s'étend à une certaine distance de la surface du dispositif de criblage (19, 39, 40, 68, 69), ces deux tronçons s'étendant notamment chacun globalement parallèlement à la surface du dispositif de criblage (19, 39, 40, 68, 69), et en particulier **en ce qu'**il est prévu au moins à une extrémité de la bande à racloirs (10, 35, 36), notamment dans la zone des poulies de renvoi (9, 9'), un dispositif de réception (26, 73, 74) pour recevoir des particules rejetées.

8. Dispositif selon Tune quelconque des revendications précédentes,
**caractérisé en ce que**
il est prévu en dessous du dispositif de criblage (69) au moins un dispositif d'interception pour les particules (3') criblées à travers le dispositif de criblage (69).

9. Dispositif selon la revendication 7 ou 8,
**caractérisé en ce que**
il est prévu entre le tronçon de bande supérieur et le tronçon de bande inférieur (45, 50, 46, 51) au moins par zones un fond intermédiaire (47, 52, 66) et **en ce que** les entraîneurs (16) se trouvent contre le fond intermédiaire (47, 52, 66) avec leurs extrémités opposées aux parties (32) formant les éléments abrasifs de telle sorte qu'ils sont guidés de manière à abraser lors du mouvement des segments de division (17) au-dessus du fond intermédiaire (47, 52, 66), le fond intermédiaire (47, 52, 66) s'étendant notamment dune poulie de renvoi (9) dans la direction du mouvement du tronçon de bande supérieur (45, 50) jusqu'à l'autre poulie de renvoi (9') opposée et une zone (49, 62, 68) étant conçue entre cette autre poulie de renvoi (9') et l'extrémité (48, 61, 67), proche de cette autre poulie de renvoi (9'), du fond intermédiaire (47, 52, 66), laquelle zone peut être traversée par les particules (3) dans une direction perpendiculaire à la surface du dispositif de criblage (39, 40, 69), la zone étant conçue de préférence comme un autre dispositif de criblage (68).

10. Dispositif selon Tune quelconque des revendications 3 à 9,
**caractérisé en ce que**
il est prévu l'une derrière l'autre en direction longitudinale deux bandes à racloirs (35, 36) conçues notamment symétriques l'une par rapport à l'autre et en particulier **en ce qu'**il est branché en aval de l'unité d'alimentation (8) un dispositif de distribution, notamment sous la forme d'un distributeur oscillant (53), avec lequel les particules (3) amenées de la trémie de dosage (1) par l'unité d'alimentation (8) peuvent être amenées notamment en alternance aux deux bandes à racloirs (35, 36).

11. Dispositif selon Tune quelconque des revendications précédentes,
**caractérisé en ce que**
le dispositif de criblage (19, 39, 40, 69) et/ou l'autre dispositif de criblage (68) est conçu comme un crible oscillant (18, 37, 38) ou comme un crible secoueur vibrant, le crible oscillant (18) étant notamment mobile en va-et-vient par l'intermédiaire d'un mécanisme à bielle et à manivelle (88) et/ou la course maximale du crible oscillant (18) étant comprise entre environ 10 cm et 1 m, de préférence entre environ 30 cm et 70 cm, notamment environ 50 cm, et/ou le crible oscillant (18) étant mobile le long d'un guide à galet de roulement (92) et/ou la vitesse de déplacement maximale du crible oscillant (18) dans la direction de transport étant supérieure à la vitesse de transport des segments de division (17).

12. Dispositif selon la revendication 10 ou 11,
**caractérisé en ce que**
les deux bandes à racloirs (35, 36) peuvent être entraînées en sens contraire, les deux tronçons de bandes supérieurs (45, 50) étant notamment mobiles de manière à s'éloigner l'un de l'autre.

13. Dispositif selon Tune quelconque des revendications précédentes,
**caractérisé en ce que**
les segments de division (17) sont conçus fermés latéralement au moins par zones et/ou **en ce que** des éléments d'étanchéification (80) notamment en forme de languettes sont prévus dans les zones latérales des segments de division (17), les éléments d'étanchéification (80) étant fixés notamment aux côtés frontaux latéraux des entraîneurs (16) et à chaque fois deux éléments d'étanchéification (80) consécutifs dans la direction de transport se chevauchant de préférence au moins par zones, ce qui produit à chaque fois une étanchéification s'étendant sur toute la largeur d'un segment de division.

14. Dispositif selon l'une quelconque des revendications 7 à 13,
**caractérisé en ce que**
un élément d'étanchéification central (84) conçu notamment comme paroi latérale est disposé entre le tronçon de bande supérieur et le tronçon de bande inférieur (12, 13) sur le côté en dehors des segments de division (17), en particulier **en ce que** globalement toute la zone entre le tronçon de bande supérieur et le tronçon de bande inférieur (12, 13) est étanchéifiée latéralement par l'élément d'étanchéification central (84) et/ou **en ce qu'**il est prévu des deux côtés en dehors des segments de division (17) à chaque fois un élément d'étanchéification central (84) et/ou **en ce que** l'élément d'étanchéification central (84) est assemblé de manière à assurer l'étanchéité aux éléments d'étanchéification (80) terminant latéralement les segments de division (17), notamment **en ce qu'**il est en contact d'abrasion avec étanchéité avec ces éléments d'étanchéification (80) lorsque ceux-ci se déplacent.

15. Dispositif selon l'une quelconque des revendications 7 à 14,
**caractérisé en ce que**
il est prévu au-dessus du tronçon de bande supérieur (12) un élément d'étanchéification supérieur (87) conçu notamment comme une partie de paroi.

16. Dispositif selon l'une quelconque des revendications précédentes,
**caractérisé en ce que**
il est prévu au-dessus des segments de division un dispositif de transport (95, 96) avec lequel les particules sortant de la trémie de dosage peuvent être transportées jusqu'à une zone prédéterminée au-dessus du dispositif de criblage, le dispositif de transport étant conçu de préférence comme une bande de transport (95, 96), notamment sans fin.

17. Dispositif pour disperser des particules (3), fibreuses de préférence, notamment imprégnées de liant, par exemple des fibres, copeaux ou autres particules analogues contenant de la lignocellulose et/ou de la cellulose, notamment pour la fabrication d'objets formés, principalement en forme de plaques, avec un dispositif pour fractionner selon Tune quelconque des revendications précédentes et avec une bande transporteuse (26) placée en dessous du dispositif de criblage (19, 39, 40) et destinée à recevoir un voile (28, 63) formé des particules (3, 3") ayant traversé le dispositif de criblage (19, 39, 40).

18. Dispositif selon la revendication 17,
**caractérisé en ce que**
le dispositif pour fractionner est conçu mobile en direction longitudinale par rapport à la bande transporteuse et/ou **en ce que**, en plus d'un ou de plusieurs dispositifs pour fractionner selon l'une quelconque des revendications 1 à 16 pour la dispersion d'une ou de plusieurs couches de couverture, des têtes de cylindre distributeur de couche médiane sont prévues pour la dispersion d'une couche médiane du voile.
